# EUROPÄISCHE PATENTSCHRIFT

(11) **EP 0 753 360 B1**
(45) Veröffentlichungstag und Bekanntmachung des Hinweises auf die Patenterteilung: **09.10.2002**
(21) Anmeldenummer: 96110958.4
(22) Anmeldetag: 06.07.1996
(51) Int. Cl.: B21D 3/05, B21B 1/08

(54) **Richtvorrichtung**
Apparatus for straightening
Dispositif de redressage

(30) Priorität: 13.07.1995 DE 19525513
(43) Veröffentlichungstag der Anmeldung: 15.01.1997
(73) Patentinhaber: BETRIEBSFORSCHUNGSINSTITUT VDEh, INSTITUT FÜR ANGEWANDTE FORSCHUNG GmbH, D-40237 Düsseldorf (DE)
(72) Erfinder: Maag, Axel, 42799 Leichlingen (DE)
(74) Vertreter: König, Reimar, Dr.-Ing.

(56) Entgegenhaltungen:
- EP-A- 0 472 765
- EP-A- 0 545 825
- DE-A- 4 003 258
- US-A- 3 566 656
- PATENT ABSTRACTS OF JAPAN vol. 9, no. 223 (M-411), 10.September 1985 & JP-A-60 082201 (KAWASAKI SEITETSU KK), 10.Mai 1985,
- PATENT ABSTRACTS OF JAPAN vol. 6, no. 17 (M-109), 30.Januar 1982 & JP-A-56 136202 (TOPY IND LTD), 24.Oktober 1981,
- PATENT ABSTRACTS OF JAPAN vol. 17, no. 96 (M-1372), 25.Februar 1993 & JP-A-04 288930 (KAWASAKI STEEL CORP), 14.Oktober 1992,

## Beschreibung

Die Erfindung bezieht sich auf eine Vorrichtung zum Richten von Flansch- oder U-Profilen, mit oberhalb und/oder unterhalb des Richtguts angeordneten Richtwerkzeugen gemäß dem Oberbegriff des Anspruchs 1 (siehe z.B. EP-A-0 545 825).

Derartige Vorrichtungen dienen dazu, vom Warmwalzen herrührende Abweichungen der Träger-Kontur, insbesondere Biegungen, Verwindungen und Querschnittsabweichungen zu beseitigen sowie dem Träger die gewünschte Geradheit zu verleihen. Dies geschieht in der Weise, daß der Träger mit Hilfe abwechselnd oberhalb und unterhalb des Richtguts mit einer bestimmten Teilung bzw. einem bestimmten Abstand der jeweils in derselben Ebene angeordneten Richtachsen mit Hilfe von Richtwalzen oder -scheiben einer Wechselbiegung mit in der Vorschubrichtung abnehmender Amplitude unterworfen wird.

Dabei erfassen die Richtscheiben oder -walzen den Steg des Doppel-T-Trägers, dessen Höhe sich dabei auf Kosten seiner Dicke vergrößert. Darüber hinaus übertragen sich die Wechselbiegungen des Stegs zwangsläufig auf die Flansche des Trägers. Beim Richten eines U-Profils sind die oberen Richtachsen mit Richtscheiben, die unteren mit zylindrischen Richtrollen bestückt.

Dies ist aufgrund der unterschiedlichen Widerstandsmomente des Stegs und des Flanschs bzw. der Schenkel mit einer Reihe gravierender Nachteile verbunden. Infolge seines wesentlich geringeren Widerstandsmomentes vollführt der Steg unter dem Einfluß der Richtkraft Relativbewegungen zum Flansch oder Schenkel mit seinem wesentlich größeren Widerstandsmoment, aufgrund derer es im Bereich der Stegwurzel, d.h. am Übergang Steg/Flansch bzw. Schenkel zu einer plastischen Verformung kommt. Beim Richten von U-Profilen ergeben sich im Druckbereich der Richtscheiben am Steg Plastifizierungen; der Steg erfährt jedoch keine Relativbewegung gegenüber dem Flansch. Diese plastische Verformung führt nicht nur zu einer Vergrößerung der Profilhöhe, sondern auch zu einer unerwünschten lokalen Kaltverfestigung und damit zu einem unerwünschten Zähigkeitsverlust. Hinzu kommt eine aus der plastischen Verformung resultierende Änderung der Eigenspannungen des Profils insbesondere im Bereich der Stegwurzel; dies namentlich bei einer einseitigen Lagerung der Richtscheiben oder -walzen.

Da die Richtscheiben oder -walzen normalerweise einseitig gelagert sind, kommt es unter dem Einfluß der Richtkraft zwangsläufig zu einer Neigung der Richtachsen gegenüber der Horizontalen und demgemäß beim Richten von Doppel-T-Trägern und U-Profilen im Bereich der antriebsseitigen Stegwurzel zu einer größeren Biegungsamplitude als im Bereich der gegenüberliegenden Stegwurzel. Das führt im Bereich der antriebsseitigen Stegwurzel zu Eigenspannungsspitzen, die durchaus die Größenordnung der Fließspannung erreichen und mit der Profilhöhe, d.h. dem Abstand von Flansch zu Flansch qualitätsmindernd zunehmen.

Um diese Nachteile zu vermeiden, gibt es Richtscheiben, deren Richtkraft nicht am Steg, sondern am Flansch oder an den Schenkeln eines U-Profils und demgemäß im Bereich des größten Widerstandsmoments angreift. Das Einleiten der Richtkraft zusätzlich oder ausschließlich am Flansch verringert bzw. vermeidet zwar eine Relativbewegung zwischen Steg und Flansch sowie die damit verbundenen Nachteile, ohne daß die durch das Einleiten der Richtkraft in den Flansch bedingte Änderung des Eigenspannungszustandes im Flansch mit Nachteilen verbunden wäre. Jedoch kommt es infolge des Einleitens der Richtkraft in den Flansch dort zu Aufstauchungen der Flanschkanten sowie zu Ausbauchungen an der Außenseite des Flanschs und dadurch bedingt zu Maßabweichungen, die mit steigendem Verhältnis Flanschbreite/Flanschdicke zunehmen. Um diese Maßabweichungen in Grenzen zu halten, kommen auch Richtscheiben zur Verwendung, welche die Richtkraft sowohl in den Steg als auch in den Flansch einleiten. Die dabei naturgemäß geringere Richtkraft am Flansch führt zu einer Verringerung, jedoch nicht zu einer weitestgehenden Beseitigung der dort in Erscheinung tretenden Maßabweichungen.

Der Erfindung liegt nun die Aufgabe zugrunde, eine Richtvorrichtung zu schaffen, die sowohl den Steg als auch - trotz dort angreifender Richtkraft - den Flansch oder die Schenkel eines U-Profils schont und auf diese Weise gerade Flanschprofile mit hoher Richt- und Maßgenauigkeit schafft.

Die Erfindung löst dieses Problem mit einer Vorrichtung mit den Merkmalen des Anspruchs 1.

Das Richten mit der erfindungsgemäßen Vorrichtung vermeidet eine Relativbewegung zwischen Steg und Flansch sowie jede Kaltverfestigung im flanschnahen Bereich des Stegs.

Der Neigungswinkel der wirksamen Mantelfäche liegt vorzugsweise in der Größenordnung des Reibungswinkels; er ergibt sich dann aus der folgenden Gleichung:${\text{µ}}_{\text{R-Scheibe/Profil}} \text{= tan ρ}$ und gewährleistet eine Minimierung der Flanschkantenaufstauchung. Bei richtig bemessenem Reibungswinkel der Mantelfläche werden im Flansch Querspannungen erzeugt, die den in der Kontaktfläche wirkenden Reibschubspannungen entgegenwirken und so ein Flanschkantenaufstauchen verhindern.

Vorzugsweise liegt der kleine Durchmesser der Richtscheibenstirnfläche auf der vom Flansch oder Schenkel abgekehrten Seite, und zwar auch dann, wenn - beim Richten von Doppel-T-Trägern oder U-Profilen - jeweils zwei Richtscheiben auf einer Richtwelle einander gegenüberliegen. Dabei sollte der Schnittpunkt der Mantellinien der antriebsfernen Richtscheibe antriebsfern und der Schnittpunkt der antriebsnahen Richtscheibe antriebsnah liegen.

Um je nach Richtkraft Ausbiegungen des Flanschs in der Horizontalen, bezogen auf die Richtposition, zu vermeiden, weisen die Richtscheiben vorzugsweise flanschstützende Flächen auf, die sich auf der Stegseite und/oder der stegabgewandten Seite des Flanschs befinden. Demgemäß besitzen die Richtscheiben einen U-förmigen oder T-förmigen axialen Querschnitt.

Um mit einem Richtrollenpaar gleichzeitig Flansch- oder Schenkelprofile unterschiedlicher Abmessung ohne Richtscheibenwechsel richten zu können, eignen sich Richtscheiben mit einem kammartigen axialen Querschnitt. Eine derartige Richtscheibe besteht dann, vorzugsweise einstückig, aus einzelnen Scheiben zwischen denen sich die erfindungsgemäß gegenüber der Horizontalen geneigten wirksamen Mantelfächen befinden und deren seitliche Flächen den Flansch oder Steg in der Richtposition ein- oder beidseitig abstützen.

Die Richtscheiben können auch so beschaffen sein, daß sie zusätzlich eine gewisse, jedoch nicht allzu große Richtkraft in den Steg einleiten, wenngleich der Steg vorteilhafterweise richtkraftfrei bleibt.

Allerdings brauchen nicht sämtliche Richtwerkzeuge mit der erfindungsgemäßen wirksamen Mantelfläche versehen zu sein; im Extremfall genügt jeweils ein erfindungsgemäßes Richtwerkzeug bzw. ein erfindungsgemäßes Richtwerkzeugpaar oberhalb und unterhalb des Richtguts in gegenseitiger Nachbarschaft. Unterhalb des Richtgutes können auch nur im Auslaufbereich erfindungsgemäße Richtwerkzeuge angeordnet sein.

Insgesamt gesehen gewährleisten die erfindungsgemäßen Mantel- bzw. Schrägflächen der Richtscheiben ein Höchstmaß an Richtgenauigkeit; sie vermeiden insbesondere das Entstehen von Flanschaufstauchungen und nach außen gerichteten Ausbauchungen im Bereich der Flanschkanten und bewahren den vom Warmwalzen der Profile herrührenden günstigen Eigenspannungszustand des ungerichteten Profils.

Die Erfindung wird nachfolgend anhand von in der Zeichnung dargestellten Ausführungsbeispielen des näheren erläutert. In der Zeichnung zeigen:
- Fig. 1: die schematische Darstellung einer Richtvorrichtung mit einem oberen Richtscheibenpaar teilweise in einem axialen Längsschnitt,
- Fig. 2: eine vergrößerte Darstellung eines Teils der beiden Richtscheiben,
- Fig. 3: eine Richtvorrichtung mit außenseitiger Flanschführung,
- Fig. 4: die vergrößerte Darstellung eines Teils der beiden Richtscheiben,
- Fig. 5: einen axialen Längsschnitt durch eine Richtrolle zum flanschstützenden Richten bei unterschiedlichen Trägerabmessungen,
- Fig. 6: einen Teil der Richtrolle nach Fig. 5,
- Fig. 7: eine Richtbuchse mit zylindrischem Mittelteil in einem axialen Längsschnitt,
- Fig. 8: einen Teil der Richtbuchse nach Fig. 7 in vergrößerter Darstellung und
- Fig. 9: eine zylindrische Richtbuchse.

Die Richtvorrichtung besteht aus einem in seinen Einzelteilen nicht näher dargestellten Antrieb 1 mit dem eine Welle 2 verbunden ist, auf der zwei Richtscheiben 3,4 oberhalb eines Doppel-T-Trägers 5 angeordnet sind. Die Richtscheiben 3,4 besitzen - in axialer Richtung - einen T-förmigen Querschnitt und bestehen aus einem jeweils an der Innenseite der beiden Flansche angreifenden, den Steg des Flansches jedoch nicht berührenden kreisscheibenförmigen Teil 6, der in einen kegelstumpfförmigen Ansatz 7 übergeht. Die kegelstumpfförmigen Ansätze 7 sind mit ihren Kleindurchmesserflächen 8 jeweils nach außen gerichtet und stehen über ihre Mantelflächen in kraftschlüssiger Verbindung mit den Flanschkanten. Dabei verläuft die Mantelfläche bzw. -linie 9 unter einem Winkel ρ in bezug auf die Horizontale bzw. die Distanzbuchsen 10. Die Distanzbuchsen 10 dienen zum Einstellen des Abstandes der Richtscheiben auf die Profilhöhe (Flanschabstand) des zu richtenden Trägers. Dementsprechend ergibt sich zwischen der Mantellinie 9 und der Schmalseitenfläche der Flansche der Einschlußwinkel ρ. Die Höhe Z der kegelstumpfförmigen Ansätze ist so bemessen, daß die Schmalseiten der Flansche über ihre ganze Höhe abgestützt sind.

Die Richtscheiben 11,12 der Fig. 3 und 4 sind in prinzipiell gleicher Weise wie im Falle der Fig. 1,2 angeordnet und aufgebaut; sie stützen die Flansche jedoch außenseitig ab und besitzen konische Ansätze 7, deren Großdurchmesserflächen 13 nach innen weisen bzw. einander zugekehrt sind. Auf diese Weise ergibt sich zwischen den Mantelflächen bzw. -linien 9 und der Horizontalen bzw. den Schmalseiten der Trägerflansche jeweils der gleiche Einschlußwinkel wie bei den Richtscheiben 3,4 der Fig. 1,2.

Die Richtrollen 15,16 nach den Fig. 5,6 bestehen aus mehreren, vorzugsweise einstückig miteinander verbundenen flanschstützenden Einzelscheiben 17,18,19,20, zwischen denen sich jeweils ein kegelstumpfförmiger Übergang 21,22,23 befindet. Auf diese Weise ergeben sich zwischen den Scheiben 16 bis 20 Rillen 24,25,26 zur Aufnahme der Flansche von Trägern mit unterschiedlichen Abmessungen. Die Mantellinien der kegelstumpfförmigen Übergänge 21,22,23 ergeben mit den ihnen gegenüberliegenden Schmalseiten der Flansche wiederum den bereits erörterten erfindungsgemäßen Einschlußwinkel ρ.

Die Richtvorrichtung braucht nicht zur Gänze mit den erfindungsgemäßen Richtscheiben oder -buchsen ausgestattet zu sein; vielmehr reicht es aus, wenn diese im Bereich der größten Biegungsamplituden, also einlaufseitig angeordnet sind, die ohne die erfindungsgemäßen Richtwerkzeuge auch zu den größten Aufstauchungen bzw. Maßabweichungen führen würden. Andererseits können aber auch sämtliche oberen Richtwerkzeuge als Scheiben oder Mehrscheibenrollen ausgebildet sein, während beim Richten mit großer Teilung (Abstand zweier benachbarter Richtachsen) und dementsprechend kleinen Richtkräften unterhalb des Richtgutes zylindrische Richtbuchsen 28 angeordnet sein können, die von Flansch zu Flansch reichen.

Hingegen lassen sich bei ausschließlich auslaufseitiger Anordnung der erfindungsgemäßen Richtscheiben, insbesondere bei einlaufseitiger großer Biegungsamplitude kaum maßgenaue und spannungsarme Profile erzeugen.

Im Hinblick auf möglichst geringe Richtkräfte bei hoher Richtgenauigkeit ist es vorteilhaft, die Richtscheiben mit großer Teilung, d.h. mit möglichst großem Abstand in Richtung der Richtgutbewegung anzuordnen und gegebenenfalls auch mit einer Richtscheibenanstellung (Scheibenabstand von einer gedachten Nullinie) zu arbeiten, die kleiner ist als beim Richten mit herkömmlichen Richtvorrichtungen und demgemäß auch eine kleinere Amplitude ergibt.

## Patentansprüche

1. Vorrichtung zum Richten von Flansch- oder U-Profilen mit
- oberhalb und/oder unterhalb dieses Richtgutes (5) angeordneten Richtwerkzeugen (3, 4; 11, 12; 15, 16)
- zum Einleiten einer Richtkraft nur in die Flansche bzw. Schenkel des Richtgutes (5), **dadurch gekennzeichnet daß**
- die wirksamen Mantelflächen (9; 21, 22, 23) der Richtwerkzeuge (3, 4; 11, 12; 15, 16) geneigt zu deren Drehachsen verlaufen, und daß
- die sich daraus ergebenden Kleindurchmesserflächen (8) eines eine gemeinsame Drehachse besitzenden Richtwerkzeugpaares (3, 4; 11, 12; 15, 16) nach außen weisen bzw. voneinander abgekehrt sind und die Großdurchmesserflächen nach innen weisen bzw. einander zugekehrt sind.

2. Vorrichtung nach Anspruch 1, **dadurch gekennzeichnet, daß** der Neigungswinkel (ρ) der wirksamen Mantelflächen (9; 21, 22, 23) in der Größenordnung ihres Reibungswinkels liegt.

3. Vorrichtung nach einem der Ansprüche 1 oder 2, **dadurch gekennzeichnet, daß** die Richtwerkzeuge (3, 4; 11, 12; 15, 16) Richtscheiben (6, 17, 18, 19, 20) mit flanschstützenden Flächen besitzen.

4. Vorrichtung nach einem der Ansprüche 1 bis 3, **dadurch gekennzeichnet, daß** die Richtwerkzeuge (3, 4; 11, 12) in axialer Richtung einen T-förmigen Querschnitt besitzen.

5. Vorrichtung nach einem der Ansprüche 1 bis 3, **gekennzeichnet durch** Richtwerkzeuge (15, 16) mit mehreren benachbarten und über Zwischenkonen (21, 22, 23) einteilig miteinander in Verbindung stehenden Richtscheiben (17, 18, 19, 20).

6. Vorrichtung nach einem der Ansprüche 1 bis 5, **dadurch gekennzeichnet, daß** nur einlaufseitig Richtwerkzeuge (3, 4; 11, 12; 15, 16) mit geneigt zu deren Drehachsen verlaufenden wirksamen Mantelflächen (9; 21, 22, 23) angeordnet sind.

7. Vorrichtung nach einem der Ansprüche 3 bis 6, **dadurch gekennzeichnet, daß** die flanschstützenden Flächen abwechselnd außen und innen an den Flanschen bzw. Schenkeln angreifen.

8. Vorrichtung nach einem der Ansprüche 1 bis 7, **dadurch gekennzeichnet, daß** unterhalb des Richtgutes (5) Richtbuchsen (27) angeordnet sind, die im Bereich der Flansche bzw. Schenkel des Richtgutes (5) zu den Drehachsen nach außen hin geneigte Mantelflächen besitzen.

9. Vorrichtung nach einem der Ansprüche 1 bis 8, **dadurch gekennzeichnet, daß** sich zwischen den auf Wellen (2) angeordneten Richtwerkzeugen (3, 4; 11, 12; 15, 16) Distanzbuchsen (10) befinden.

## Claims

1. Device for straightening flanged and channel sections
- with straightening tools (3,4; 11, 12; 15, 16) located above and / or below the material to be straightened (rolled stock) (5)
- the straightening force of which is directed only into the flanges of the rolled stock (5), **characterised in that**
- the effective surfaces (9; 21, 22, 23) of the straightening tools (3, 4; 11, 12; 15, 16) are running at an angle to their rotational axes and that the resulting smaller diameter areas (8) of a pair of straightening tools with a common rotational axis (3, 4; 11, 12; 15, 16) face outwards i.e. are pointing away from each other and that the large diameter areas face inwards i.e. towards each other.

2. Device according to claim 1, **characterised in that** the angle of inclination (ρ) of the effective surface areas (9; 21, 22, 23) is within the magnitude of their angle of friction.

3. Device according to one of claims 1 and 2, **characterised in that** the straightening tools (3, 4; 11, 12; 15, 16) are provided with straightening disks (6, 17, 18, 19, 20) with flange supporting areas.

4. Device according to one of claims 1 to 3, **characterised in that** the straightening tools (3, 4; 11, 12) have a T-shaped cross-section in axial direction.

5. Device according to one of claims 1 to 3, **characterised in that** the straightening tools (15, 16) have several integral adjacent straightening disks (17, 18, 19, 20) with the connecting faces being tapered (21, 22, 23).

6. Device according to one of claims 1 to 5, **characterised in that** only the straightening tools (3, 4; 11, 12; 15, 16) on the entry side are arranged with effective surface areas (9; 21, 22, 23) which run at an angle to their rotary axes.

7. Device according to one of claims 3 to 6, **characterised in that** the flange supporting areas engage alternately at the inside and outside of the flanges.

8. Device according to one of claims 1 to 7, **characterised in that** below the material to be straightened (5) straightening bushes (27) are located which, at the point where the flanges of the rolled stock meet the bushes, are provided with surface areas that are slanted towards the rotary axes.

9. Device according to one of claims 1 to 8, **characterised in that** between the straightening tools (3, 4; 11, 12; 15, 16) arranged on shafts (2) spacer bushes (10) are placed.

## Revendications

1. Dispositif de dressage de profilés à ailes ou de profilés en U, comprenant
- des outils de dressage (3, 4 ; 11, 12 ; 15, 16) agencés au-dessus et/ou au-dessous de ces pièces (5) à dresser,
- afin de n'induire respectivement une force de dressage que dans les ailes ou les branches des pièces (5) à dresser, **caractérisé par le fait que**
- les surfaces périphériques opérantes (9 ; 21, 22, 23) des outils de dressage (3, 4 ; 11, 12 ; 15, 16) s'étendent avec inclinaison vis-à-vis des axes de rotation desdits outils ; et **par le fait que**
- les surfaces (8) d'une paire d'outils de dressage (3, 4 ; 11, 12 ; 15, 16) possédant un axe commun de rotation, qui sont ainsi obtenues et sont munies d'un petit diamètre, sont respectivement orientées vers l'extérieur ou tournées à l'opposé l'une de l'autre, et les surfaces de grand diamètre sont respectivement orientées vers l'intérieur ou tournées l'une vers l'autre.

2. Dispositif selon la revendication 1, **caractérisé par le fait que** l'angle d'inclinaison (ρ) des surfaces périphériques opérantes (9 ; 21, 22, 23) se situe dans l'ordre de grandeur de leur angle de frottement.

3. Dispositif selon l'une des revendications 1 ou 2, **caractérisé par le fait que** les outils de dressage (3, 4 ; 11, 12 ; 15, 16) comportent des disques de dressage (6, 17, 18, 19, 20) à surfaces conférant un appui aux ailes.

4. Dispositif selon l'une des revendications 1 à 3,
**caractérisé par le fait que** les outils de dressage (3, 4 ; 11, 12) possèdent une section transversale configurée en T dans la direction axiale.

5. Dispositif selon l'une des revendications 1 à 3, **caractérisé par** des outils de dressage (15, 16) dotés de plusieurs disques de dressage (17, 18, 19, 20) voisins et reliés les uns aux autres, d'un seul tenant, par l'intermédiaire de cônes intercalaires (21, 22, 23).

6. Dispositif selon l'une des revendications 1 à 5, **caractérisé par le fait que** des outils de dressage (3, 4 ; 11, 12 ; 15, 16), munis de surfaces périphériques opérantes (9 ; 21, 22, 23) s'étendant avec inclinaison par rapport aux axes de rotation desdits outils, sont placés uniquement du côté entrée.

7. Dispositif selon l'une des revendications 3 à 6, **caractérisé par le fait que** les surfaces conférant un appui aux ailes viennent respectivement en prise de manière alternée, extérieurement et intérieurement, avec les ailes ou les branches.

8. Dispositif selon l'une des revendications 1 à 7, **caractérisé par le fait que** des douilles de dressage (27) placées au-dessous des pièces (5) à dresser possèdent, dans la région respective des ailes ou des branches desdites pièces (5) à dresser, des surfaces périphériques inclinées vers l'extérieur par rapport aux axes de rotation.

9. Dispositif selon l'une des revendications 1 à 8, **caractérisé par le fait que** des douilles d'espacement (10) se trouvent entre les outils de dressage (3, 4 ; 11, 12 ; 15, 16) calés sur des arbres (2).
